# EUROPÄISCHE PATENTSCHRIFT

(11) **EP 0 840 652 B1**
(45) Veröffentlichungstag und Bekanntmachung des Hinweises auf die Patenterteilung: **02.10.2002**
(21) Anmeldenummer: 96927044.6
(22) Anmeldetag: 18.07.1996
(51) Int. Cl.: B05B 13/02

(54) **ANLAGE ZUR OBERFLÄCHENVEREDLUNG VON WERKSTÜCKEN**
INSTALLATION FOR COATING THE SURFACES OF WORKPIECES
SYSTEME PERMETTANT D'AMELIORER LA SURFACE DE PIECES

(30) Priorität: 21.07.1995 DE 19526613
(43) Veröffentlichungstag der Anmeldung: 13.05.1998
(73) Patentinhaber: EISENMANN MASCHINENBAU KG (Komplementär: EISENMANN-Stiftung), 71032 Böblingen (DE)
(72) Erfinder: GOHL, Helmut, D-71701 Schwieberdingen (DE)
(74) Vertreter: Ostertag, Reinhard
(86) Internationale Anmeldenummer: EP9603181
(87) Internationale Veröffentlichungsnummer: WO97003760

(56) Entgegenhaltungen:
- DE-A- 3 214 290
- DE-A- 3 406 464
- DE-A- 4 116 897
- JP-A- 2 111 473
- JP-A- 5 154 420
- JP-A- 61 011 170
- US-A- 4 401 445
- US-A- 4 880 101
- US-A- 5 103 760

## Beschreibung

Die Erfindung bezieht sich auf eine Anlage zur Oberflächenveredlung von Werkstücken nach dem Oberbegriff des Patentanspruchs 1, und ist insbesondere für die Beschichtung von Fahrzeugkarossen bzw. von Karossenteilen vorgesehen. Eine derartige Anlage ist aus Dokument US4880101 bekannt.

Bei bekannten Anlagen der Art sind bisher für das Aufbringen von verschiedenen Schichtsystemen bzw. der einzelnen Schichten eines solchen Schichtsystems jeweils getrennte Kabinensysteme erforderlich. Dieser Umstand hat einen wesentlich größeren, oft einen doppelten Flächenbedarf, eine 2-fache Materialver- und -entsorgung und eine 2-fache Zu- und Abluftführung zur Folge, also einen erheblichen anlagentechnischen und ökonomischen Aufwand.

Daher besteht die Aufgabe der Erfindung vor allem darin, eine Anlage zur Oberflächenveredlung von Werkstücken, insbesondere für Fahrzeugkarossen, zu schaffen, in der verschiedene Beschichtungsarten, z.B. Naßlack- und Pulverlack-Beschichtung, chargenweise nacheinander oder an einem Werkstück aufeinanderfolgend, durchführbar sind, ohne daß ein Anlagenwechsel vorgenommen werden muß, und gleichzeitig der technisch-ökonomische Aufwand optimiert werden kann.

Die Aufgabe wird durch eine Anlage zur Oberflächenveredlung von Werkstücken nach dem Patentanspruch 1 gelöst, die durch die kennzeichnenden Merkmale charakterisiert ist.

Die nachgeordneten, abhängigen Patentansprüche 2 bis 11 offenbaren Weiterbildungen der erfinderischen Grundgedanken bzw. vorteilhafte Ausführungsvarianten von diesen.

Die erfindungsgemäß gestaltete Anlage für die Oberflächenveredlung von Werkstücken erbringt,insbesondere bei solchen für die Beschichtung von Autokarossen und dgl. großen Werkstücken, folgende Vorteile:
- wesentlich geringerer Flächenbedarf,
- geringerer technisch-ökonomischer Aufwand, da eine Vielzahl von Konstruktionsteilen und -gruppen nur einmal notwendig sind,
- durch die flexible Systemgestaltung ist eine rasche Anpassung an kurzfristige Änderungen im Marketingkonzept des betreffenden Werkstückes, z.B. Lackart und Farbe bei Autokarossen, möglich, und die erfindungsgemäße Anlage gestattet einen variablen Materialeinsatz sowie eine technologisch-materialbezogene, flexible Teilzeitgestaltung;

Somit entstand ein sehr wirtschaftliches System.

Die Erfindung wird nun anhand von, schematisiert in Zeichnungen dargestellten, vorteilhaften Ausführungsbeispielen vom Detail her näher erläutert. Dabei zeigen:
- Fig. 1: in Draufsicht eine im Deckenbereich des Erdgeschosses geschnittene Anlage mit Blick auf die verschiedenen Anlagenbereiche und -zonen, und
- Fig. 2 bis 4: im Längs- bzw. Querschnitt den Aufbau einer erfindungsgemäßen Pulver-/Naßlackkabine.

Aus der Fig. 1 ergeht eine vorteilhafte Gestaltung einer Anlage A für die Oberflächenveredlung von Werkstücken W, insbesondere Fahrzeugkarossen, bei der vorzugsweise in Längsrichtung nebeneinander ein Vorbereitungsbereich B und ein Bereich der Oberflächenveredlung E angeordnet sind, wobei in erfindungswesentlicher Bauart letzterer E, in Längsrichtung nacheinanderfolgend, in eine Applikationszone G, einen Abschnitt mit mehreren Querförderern Q1, Q2 und Q3, eine Trocknungszone H, einen Abschnitt mit mindestens einem Querförderer Q4, Q5, in dem vorzugsweise noch eine Pufferzone P liegt, eine Prüf- und Fertigstellungszone J sowie eine Übergabezone K mit einem Sortierplatz L und einer Übergabestation M untergliedert und mit entsprechender Technik ausgestattet ist.

Stirnseitig sind, baulich abgetrennt, Versorgungseinrichtungen, wie z.B. Medienversorgung, Materiallager u.ä. aufnehmende Bereiche C und D vorgesehen. Der Vorbereitungsbereich B, der Bereich der Oberflächenveredlung E, als auch die Anlage A selbst sind von an sich bekannten, gebäudeartigen Wandkonstruktionen 1, 2 bzw. 3 umschlossen.

Weiterhin ist in wesentlicher und spezieller Ausbildung vorgesehen, daß der, mindestens einen Trockner H1 bzw. H2 bzw. H3 enthaltenden, Trocknungszone H mindestens zwei Applikationseinrichtungen G1,...G3b vorgelagert sind, daß mindestens ein nach dem Trockner H1, H2 bzw. H3 bzw. nach der folgenden Prüf- und Fertigstellungszone J beginnender und von mindestens einem dort befindlichen Querförderer Q4 bzw. Q6 gespeister, zweiter bzw. dritter Förderweg F2 bzw. F3 seitlich an dem Trockner H1, H2 bzw. H3 vorbei zu mindestens einer der Applikationseinrichtungen G1,... bzw. G3b geführt ist.

Eine gleichrangige und gleichwertige, alternative und dem gattungsbildenden Oberbegriff der voranstehenden Lösung gleichkommende, weitere Ausführung des erfinderischen Grundgedankens ist derart gekennzeichnet, daß mindestens eine der in der Applikationszone G vorgesehenen Applikationseinrichtungen G1,... G3b eine kombinierte Pulver-/Naßlackkabine GK ist, die jeweils eine erste Abscheidevorrichtung 11 für Naßlack und eine zweite Abscheidevorrichtung 12 für Pulverlack aufweist, wobei beide Abscheidevorrichtungen 11 und 12 im Unterteil 6 gehaltert und verschieblich geführt 13 sind, und, daß diese Abscheidevorrichtungen 11 und 12 zum wahlweisen, wechselnden Andocken an den luftdurchlässigen Boden 7 der Pulver-/Naßlackkabine GK und der Ablufteinrichtung 10 ausgebildet sind, siehe hierzu die Figuren 2 bis 4.
Die Abdichtung erfolgt dabei vorzugsweise mit pneumatisch ansteuerbarem Schlauch, Ring oder Dichtlippen.

Für beide, vorstehend beschriebenen, Grundvarianten gilt gleichermaßen, daß mindestens eine der Applikationseinrichtungen G1, ... G3b gegenüber den anderen, für das Aufbringen eines in seiner Art und Beschaffenheit anderen Oberflächenveredlungsstoffes bzw. für ein anderes Veredlungsverfahren ausgebildet ist.

In weiterer spezieller Bauart ist bei der zweiten Grundvariante nun noch vorgesehen, daß die Abscheidevorrichtungen 11 und 12 in Kabinenlängsrichtung verschiebbar geführt 13 und vorzugsweise aneinander gekoppelt sind, sowie, daß der luftdurchlässige Boden 7 der Pulver-/Naßlackkabine GK einen in Kabinenlängsrichtung und vorzugsweise im Mittenbereich verlaufenden annähernd U- oder V-förmigen, gegenüber den Abscheidevorrichtungen 11 und 12 abgedichteten und bezüglich der Ebene des Bodens 7 abgesenkten Kanal 8 aufweist, wobei innerhalb von jenem 8 der Förderweg F1, F2a bzw. F3a verläuft. Vorzugsweise ist der Kanal 8 bewässert.

In weiterer Ausgestaltung können bei Bedarf die Abscheidevorrichtungen 11 und 12 in Kabinenquerrichtung verschiebbar geführt 13 bzw. die Abscheidevorrichtungen 11 und 12 mehrfach, vorzugsweise als 3-er oder 4-er-Kombination vorgesehen werden.

Besonders vorteilhaft ist es, die beiden vorstehend beschriebenen, gleichwertigen Grundvarianten der Erfindung in einer Anlage, z.B. einer solchen gemäß der Fig. 1, zu vereinen, wobei, je nach Kundenauftrag und -wünschen, eine oder mehrere der Applikationseinrichtungen G1... G3b als kombinierte Pulver-/Naßlackkabine GK ausbildbar sind.

Die Anlage nach der Fig. 1 zeichnet sich im weiteren und speziellen noch durch die Kombination nachstehender Merkmale aus:
a) Die Applikationszone G weist eine erste, von einem von dem Vorbereitungsbereich B kommenden, ersten Förderweg F 1 durchlaufene, Applikationseinrichtung G1 auf, die mittels einem nachgeordneten Querförderer Q1 Anschluß an einen Trockner H1 hat,
b) neben der Applikationseinrichtung G1 sind paarweise weitere Applikationseinrichtungen G2a, G2b und G3a, G3b angeordnet, die jeweils nacheinander von einem Förderwegabschnitt F2a bzw. F3a durchlaufen werden,
c) der rückgeführte, seitlich durch die Trocknungszone H verlaufende, zweite bzw. dritte Förderweg F2 bzw. F3 mündet in die vordere Applikationseinrichtung G2a bzw. G3a, während die entlang dem Förderweg F2a bzw. F3a auf erstere folgende Applikationseinrichtung G2b bzw. G3b unter Zwischenschaltung eines weiteren Querförderers Q2 bzw. Q3 Anschluß an einen Trockner H2 bzw. H3 hat, und
d) die Trockner H1 bis H3 sind mehrspurig ausgebildet, wobei diese Trockner H1 bis H3 vorzugsweise jeweils einen Abdunst- und/oder Trocknungs-, einen Einbrenn- und einen Kühlabschnitt umfassen.

In Weiterbildung der Erfindung ist in der Anlage nach der Fig. 1 nun noch vorgesehen, daß zwischen dem, den Trocknern H1, H2, H3 nachgeordneten, Querförderer Q4 und der Prüf- und Fertigstellungszone J, der letzteren J zugewandt und zu jener J angeschlossen, eine Pufferzone P sowie ein weiterer Querförderer Q5 angeordnet sind.

Zu der in den Figuren 2 - 4 gezeigten und in einer Anlage nach Fig. 1 einsetzbaren Pulver-/Naßlackkabine GK ist abschließend noch auszuführen, daß das Kopfteil 4 die Zulufteinrichtungen in bekannter Weise einschließt, das Mittelteil 5 hier mit Mitteln zum Aufbringen von Naß- und Pulverlack versehen ist, das Unterteil 6 gemäß den weiter vorn stehenden Ausführungen mit wahlweise einschiebbaren, verschiedenen Abscheidevorrichtungen 11 und 12 ausgebildet ist und die kombinierte Pulver-/Naßlackkabine GK in bekannter Weise jeweils mittels einem gerüstartigen Unterbau 9 auf einem Boden N aufgestellt ist.

Da die Arbeitsweise hinsichtlich Vorbereitung, Trocknung, Prüf- und Nacharbeit an derartigen Anlagen an sich bekannt ist, erübrigt sich hier eine derartige Beschreibung; hervorzuheben ist nur noch, daß in Vorbereitung eines Farb- und/oder Pulverwechsels nur mittels dem Naßteil 11 der Pulver-/Naßlackkabine GK ein entsprechender Reinigungszyklus gefahren wird und nach letzterem die vorbestimmte Abscheidevorrichtung 11 bzw. 12 unter das Mittelteil 5 der kombinierten Pulver-/Naßlackkabine GK eingeschoben wird.

Diese neue Anlage gemäß der Erfindung zeichnet sich insbesondere durch die vielseitige Einsetzbarkeit, geringen konstruktiv-technischen Aufwand sowie geringen Umrüstaufwand für den Wechsel des Beschichtungsstoffes und der Beschichtungsart aus.
So kann z.B. die Applikationseinrichtung G1 für das Aufbringen von einer Grundbeschichtung und die Applikationseinrichtungen G2 ...G3b für das Aufbringen eines Füllers, Basis- oder ersten und eventuell zweiten Decklackes oder eines abschließenden Klarlackes vorgesehen und als Kabinen ausgebildet werden.

Durch die Einbindung einer oder mehrerer Pulver-/Naßlackkabinen KG gemäß dem Anspruch 1 und den Fig. 2 bis 4 in die Applikationszone G, G1 ... G3b ist mit geringem technischen Aufwand das Aufbringen von Pulver- und Naßlack in unterschiedlichster Reihenfolge in einer Anlage durchführbar oder ein schnelles, kostengünstiges Umstellen der Anlage auf chargenweise Pulver- oder Naßlack-Lackierung möglich, wobei die Mittel für die Lackierung, z.B. Sprühvorrichtungen, von Hand und/oder automatisch führbar sind. Zudem sind die in dem Mittelteil 5 einer Pulver-/Naßlackkabine KG für die Pulverbeschichtung vorgesehenen bekannten Mittel derart ausgebildet, daß durch Umschaltung auf einen anderen Pulverkreislauf wahlweise verschiedene Pulverarten verwendet werden können.

Weiterhin liegt es im Rahmen der Erfindung, in der Applikationseinrichtung G1 oder in einer oder mehreren der folgenden Applikationseinrichtungen G2 ... G3b eine Lackierung im Tauchbecken, Flutanlage o.ä. vorzunehmen, oder gar ein Elektrophoresebad o.ä. zur Grundierung oder dekorativen Oberflächenveredlung einzusetzen mit eventuell anschließender ein- oder mehrschichtiger Deck- und/oder Klarlackversiegelung.

## Patentansprüche

1. Anlage (A) zur Oberflächenveredlung von Werkstücken (W), insbesondere von Fahrzeugkarossen, mit mehreren Bereichen wie Vorbereitung (B) und Oberflächenveredlung (E), wobei der Bereich zur Oberflächenveredlung (E) in eine Applikationszone (G), eine nachfolgende Trocknungszone (H), eine darauf folgende Fertigstellungszone (J) sowie Förderabschnitte (Q₁-Q₆) unterteilt ist und zumindest ein Förderweg (F2,F3) eines Förderabschnitts (Q₄) nach der Trocknungszone (H) abzweigt und zur Applikationszone (G) rückgeführt ist,
**dadurch gekennzeichnet,**
**daß** die Applikationszone (G) mindestens zwei Applikationseinrichtungen (G1, ...G3b) enthält und daß der rückgeführte Förderweg (F2, F3) in eine der Applikationseinrichtungen (G1, ...G3b) mündet.

2. Anlage nach Anspruch 1,
**dadurch gekennzeichnet,**
**daß** mindestens eine der in der Applikationszone (G) vorgesehenen Applikationseinrichtungen (G1, ...G3b) eine kombinierte Pulver-/Naßlackkabine (GK) ist, die jeweils eine erste Abscheidevorrichtung (11) für Naßlack und eine zweite Abscheidevorrichtung (12) für Pulverlack aufweist, wobei beide Abscheidevorrichtungen (11,12) im Unterteil (6) gehaltert und verschieblich geführt sind, und daß diese Abscheidevorrichtungen (11, 12) zum wahlweisen, wechselnden Andocken an den luftdurchlässigen Boden (7) der Pulver/Naßlackkabine (GK) und der Ablufteinrichtiung (10) ausgebildet sind.

3. Anlage nach einem der Ansprüche 1 oder 2,
**dadurch gekennzeichnet,**
**daß** mindestens eine der Applikationseinrichtungen (G1, ...G3b) gegenüber den anderen für das Aufbringen eines in seiner Art und Beschaffenheit anderen Oberflächenveredlungsstoffes bzw. für ein anderes Veredlungsverfahren ausgebildet ist.

4. Anlage nach einem der Ansprüche 2 bis 3,
**dadurch gekennzeichnet,**
**daß** die Abscheidevorrichtungen (11 und 12) in Kabinenlängsrichtung verschiebbar geführt (13) und vorzugsweise aneinander gekoppelt sind.

5. Anlage nach einem der Ansprüche 2 bis 3,
**dadurch gekennzeichnet,**
**daß** die Abscheidevorrichtungen (11 und 12) in Kabinenquerrichtung verschiebbar geführt sind.

6. Anlage nach einem der Ansprüche 2 bis 5,
**dadurch gekennzeichnet,**
**daß** die Abscheidevorrichtungen (11 und 12) mehrfach, vorzugsweise als 3-er- oder 4-er- Kombination vorgesehen sind.

7. Anlage nach einem der Ansprüche 2 bis 6,
**dadurch gekennzeichnet,**
**daß** der luftdurchlässige Boden (7) der Pulver-/Naßlackkabine (GK) einen in Kabinenlängsrichtung und vorzugsweise im Mittenbereich verlaufenden, annähernd U- oder V-förmigen, gegenüber den Abscheidevorrichtungen (11 und 12) abgedichteten und bezüglich der Ebene des Bodens (7) abgesenkten Kanal (8) aufweist, wobei innerhalb von letzterem (8) der Förderweg (F1, F2a bzw. F3a) verläuft.

8. Anlage nach einem der Ansprüche 1 bis 7,
**gekennzeichnet**
**durch** die Kombination nachstehender Merkmale:
a) Die Applikationszone (G) weist eine erste, von einem von dem Vorbereitungsbereich (B) kommenden, ersten Förderweg (F1) durchlaufene Applikationseinrichtung (G1) auf, die mittels einem nachgeordneten Querförderer (Q1) Anschluß an einen Trockner (H1) hat;
b) neben der Applikationseinrichtung (G1) sind paarweise weitere Applikationseinrichtungen (G2a, G2b und G3a, G3b) angeordnet, die jeweils nacheinander von einem Förderwegabschnitt (F2a bzw. F3a) durchlaufen werden,
c) der rückgeführte, seitlich in der Trocknungszone an dem Trockner (H2 bzw. H3) vorbeilaufende, zweite bzw. dritte Förderweg (F2 bzw. F3) mündet in die vordere Applikationseinrichtung (G2a bzw. G3a), während die entlang dem Förderweg (F2a bzw. F 3a) hinten liegende Applikationseinrichtung (G2b bzw. G3b) unter Zwischenschaltung eines weiteren Querförderers (Q2 bzw. Q3) Anschluß an einen Trockner (H2 bzw. H3) hat.

9. Anlage nach einem der Ansprüche 1 bis 8,
**dadurch gekennzeichnet,**
**daß** die Trockner mehrspurig ausgebildet sind sowie vorzugsweise einen Abdunst- und/oder Trocknungs-, einen Einbrenn- und einen Kühlabschnitt umfassen.

10. Anlage nach einem der Ansprüche 1 bis 9,
**dadurch gekennzeichnet,**
**daß** zwischen dem, den Trocknern (H1, H2, H3) nachgeordneten, Querförderer (Q4) und der Prüf- und Fertigstellungszone (J), der letzteren (J) zugewandt und zu jener (J) angeschlossen, eine Pufferzone (P) sowie ein weiterer Querförderer (Q5) angeordnet sind.

11. Anlage nach einem der vorhergehenden Ansprüche,
**dadurch gekennzeichnet,**
**daß** den in einem Mittelteil (5) der Pulver-/Naßlackkabine (GK) für die Pulverbeschichtung vorgesehenen Mitteln mindestens eine Umschaltvorrichtung zugeordnet ist, die eine wahlweise Zuschaltung von verschiedenen Pulversorten aus einem jeweils anderen Pulverkreislauf gestattet.

## Claims

1. System (A) for the surface treatment of workpieces (W), in particular vehicle bodies, with several areas such as preparation (B) and surface treatment (E), whereby the area for surface treatment (E) is sub- divided into an application zone (G), a subsequent drying zone (H), a finishing zone (J) following on from this as well as conveyor sections (Q1 to Q6) and at least one conveyor path (F2, F3) of a conveyor section (Q4) branches off after the drying zone (H) and returns to the application zone (G),
**characterised in that**
the application zone (G) contains at least two application devices (G1 G3b) and that the return conveyor (F2, F3) leads into one of the application devices (G1, ...G3b).

2. System according to claim 1,
**characterised in that**
at least one of the application devices (G1...G3b) provided in the application zone (G) is a combined powder coating/wet paint cabin (GK), which in each case comprises a first separator (11 ) for wet paint and a second separator (12) for powder-coating, whereby both separators (11, 12) are installed in the lower section (6) in a movable way, and **in that** these separators (11, 12) are designed for alternate docking onto the air-permeable floor (7) of the powder-coating/wet paint cabin (GK) and exhaust air extraction (10) as required.

3. System according to one of claims 1 or 2,
**characterised in that**
at least one of the application devices (G1...G3b) compared to the others is designed to apply a surface treatment material different in type and quality or for another treatment process.

4. System according to one of claims 2 to 3,
**characterised in that**
the separators (11 and 12) are movable (13) in the cabin longitudinal direction and are preferably linked to each other.

5. System according to one of claims 2 to 3,
**characterised in that**
the separators (11 and 12) are movable in the cabin cross-direction.

6. System according to one of claims 2 to 5,
**characterised in that**
multiple separators (11 and 12) are provided, preferably a combination of 3 or 4.

7. System according to one of claims 2 to 6,
**characterised in that**
the air-permeable floor (7) of the powder-coating/wet paint cabin (GK) has a channel (8) running in the cabin longitudinal direction and preferably in the centre area, which is approximately U- or V-shaped, sealed against the separators (11 and 12) and sunken below the level of the floor (7), whereby the conveyor path (F1, F2a or F3a) runs inside the latter (8).

8. System according to one of claims 1 to 7,
**characterised by**
the combination of the following features:
a) The application zone (G) has a first application device (G1), intersected by a first conveyor path (F1) starting from the preparation area (B), which is connected by means of a subordinate cross-conveyor (Q1) to a dryer (H1),
b) apart from the application device (G1 further application devices(G2a, G2b and G3a, G3b) are arranged in pairs, which are intersected in each case one after the other by a conveyor section (F2a or F3a),
c) the return second or third conveyor (F2 or F3), running past the dryer (H2 or H3) in the drying zone, leads into the front application device (G2a or G3a), while the application device (G2b or G3b), lying alongside and behind the conveyor path (F2a or F3a), with a further cross-conveyor (Q2 or Q3) positioned in between, is connected to a dryer (H2 or H3).

9. System according to one of claims 1 to 8,
**characterised in that**
the dryers have multiple lanes and preferably comprise a flash-off and/or drying, a stoving and cooling down section.

10. System according to one of claims 1 to 9,
**characterised in that**
a buffer zone (P) as well as a further cross-conveyor (Q5) are arranged between the cross-conveyor (Q4) located behind the dryers (H1, H2, H3) and the inspection and finishing zone (J), facing the latter (J) and connected to that (J).

11. System according to one of the above claims,
**characterised in that**
at least one change-over device is allocated to the means for powder coating provided in a centre part (5) of the powder-coating /wet paint cabin (GK) which allows various types of powder to be supplied from a different powder feed circuit in each case as required.

## Revendications

1. Installation (A) d'amélioration superficielle de pièces usinées (W), notamment de carrosseries de véhicules, comprenant plusieurs régions telles qu'une préparation (B) et une amélioration superficielle (E), la région affectée à l'amélioration superficielle (E) étant scindée en une zone d'application (G), en une zone successive de séchage (H), en une zone d'achèvement (J) située dans la continuité, ainsi qu'en des tronçons de convoyage (Q₁-Q₆), et au moins un trajet de convoyage (F2, F3) d'un tronçon de convoyage (Q₄) bifurquant après la zone de séchage (H), et étant renvoyé vers la zone d'application (G),
**caractérisée par le fait**
**que** la zone d'application (G) renferme au moins deux dispositifs applicateurs (G1, ... G3b) ; et par le fait que le trajet de convoyage (F2, F3) renvoyé débouche dans l'un desdits dispositifs applicateurs (G1, ... G3b) .

2. Installation selon la revendication 1,
**caractérisée par le fait**
**qu'**au moins l'un des dispositifs applicateurs (G1, ... G3b) prévus dans la zone d'application (G) est une cabine combinée (GK) de laquage pulvérulent/humide comprenant, respectivement, un premier dispositif séparateur (11) pour de la laque humide et un second dispositif séparateur (12) pour de la laque pulvérulente, les deux dispositifs séparateurs (11, 12) étant retenus et guidés à coulissement dans la partie inférieure (6) ; et par le fait que ces dispositifs séparateurs (11, 12) sont réalisés en vue du raccordement sélectif et alternatif au fond (7), perméable à l'air, de la cabine (GK) de laquage pulvérulent/humide et du dispositif (10) d'évacuation d'air.

3. Installation selon l'une des revendications 1 ou 2,
**caractérisée par le fait**
**qu'**au moins l'un des dispositifs applicateurs (G1, ... G3b) est respectivement réalisé, vis-à-vis des autres dispositifs, pour l'application d'une substance d'amélioration superficielle d'une constitution et d'un type autres, ou pour un autre procédé d'amélioration.

4. Installation selon l'une des revendications 2 à 3,
**caractérisée par le fait**
**que** les dispositifs séparateurs (11 et 12) sont guidés à coulissement (13) dans la direction longitudinale de la cabine et sont, de préférence, accouplés l'un à l'autre.

5. Installation selon l'une des revendications 2 à 3,
**caractérisée par le fait**
**que** les dispositifs séparateurs (11 et 12) sont guidés à coulissement dans la direction transversale de la cabine.

6. Installation selon l'une des revendications 2 à 5,
**caractérisée par le fait**
**que** les dispositifs séparateurs (11 et 12) sont prévus en plusieurs exemplaires, de préférence en tant que combinaison triple ou quadruple.

7. Installation selon l'une des revendications 2 à 6,
**caractérisée par le fait**
**que** le fond (7) de la cabine (GK) de laquage pulvérulent/humide, perméable à l'air, comporte un canal (8) configuré approximativement en U ou en V, s'étendant dans la direction longitudinale de ladite cabine, de préférence dans la région centrale, rendu étanche vis-à-vis des dispositifs séparateurs (11 et 12) et encaissé par rapport au plan dudit fond (7), le trajet de convoyage (F1, F2a, respectivement F3a) s'étendant à l'intérieur dudit canal (8).

8. Installation selon l'une des revendications 1 à 7,
**caractérisée**
**par** la combinaison des particularités suivantes :
a) la zone d'application (G) présente un premier dispositif applicateur (G1 qui est parcouru par un premier trajet de convoyage (F1) provenant de la zone de préparation (B), et est raccordé à un sécheur (H1) au moyen d'un convoyeur transversal (Q1) placé en aval ;
b) d'autres dispositifs applicateurs (G2a, G2b et G3a, G3b), installés par paires à côté du dispositif applicateur (G1) sont respectivement parcourus en succession par un segment (F2a, respectivement F3a) de trajet de convoyage ;
c) le deuxième ou troisième trajet respectif de convoyage (F2, respectivement F3) renvoyé, défilant latéralement dans la zone de séchage en regard du sécheur (H2, respectivement H3), débouche dans le dispositif applicateur antérieur (G2a, respectivement G3a), tandis que le dispositif applicateur (G2b, respectivement G3b), occupant une position postérieure le long du trajet de convoyage (F2a, respectivement F3a), est raccordé à un sécheur (H2, respectivement H3) avec interposition d'un convoyeur transversal supplémentaire (Q2, respectivement Q3).

9. Installation selon l'une des revendications 1 à 8,
**caractérisée par le fait**
**que** les sécheurs sont réalisés à plusieurs pistes et comprennent, de préférence, un tronçon de ventilation et/ou de séchage, un tronçon de cuisson et un tronçon de refroidissement.

10. Installation selon l'une des revendications 1 à 9,
**caractérisée par le fait**
**qu'**une zone tampon (P), ainsi qu'un convoyeur transversal supplémentaire (Q5), tournés vers la zone (J) de contrôle et d'achèvement et raccordés à ladite zone (J), sont interposés entre ladite zone (J) et le convoyeur transversal (Q4) placé en aval des sécheurs (H1, H2, H3).

11. Installation selon l'une des revendications précédentes,
**caractérisée par le fait**
**qu'**au moins un dispositif commutateur, assigné aux moyens prévus pour le revêtement pulvérulent, dans une partie centrale (5) de la cabine (GK) de laquage pulvérulent/humide, autorise une délivrance sélective de différentes sortes de poudres provenant d'un circuit de poudre respectivement autre.
